# EUROPÄISCHE PATENTANMELDUNG

(11) **EP 1 810 785 A1**
(43) Veröffentlichungstag der Anmeldung: **25.07.2007**
(21) Anmeldenummer: 07001125.9
(22) Anmeldetag: 19.01.2007
(51) Int. Cl.: B25B 5/12

(54) **Schwenkspanner**

(30) Priorität: 19.01.2006 DE 202006000904 U
(71) Anmelder: DE-STA-CO Europe GmbH, 61440 Oberursel (DE)
(72) Erfinder: Schuh Bernhard, 9431 Nürnberg (DE)
(74) Vertreter: Wolf, Michael

(57) **Zusammenfassung**

Ein Schwenkspanner für Automatisierungszwecke mit
- einem Oberteil (2), wobei das Oberteil (2) ein Gehäuse (5), mindestens einen Schwenkarm (4) und mindestens ein Verbindungselement (6) zur Kopplung des Schwenkarms (4) mit einer Kolbenstange (7) umfasst,
- einem Unterteil (3), wobei das Unterteil (3) einen Zylinder (8) mit mindestens einer Anschlußöffnung (9) und die Kolbenstange (7) umfasst,

wobei ein Teil des Gehäuses (5) des Oberteils (2) mit zumindest einer Zylinderaußenwandung (11) des Zylinders (8) einstückig ausgebildet ist,
wobei ein Teil des Oberteils (2) als Deckel (12) an dem einstückig mit dem Unterteil (3) ausgebildeten Gehäuseoberteil (5) lösbar befestigt ist,
wobei ein Gelenkbolzen (23) den Schwenkarm (4) und die Kolbenstange (7) über ein Kopplungsstück (6) verbindet.

Das Gehäuse (5) weist Ausnehmungen (20) zur Führung der Kolbenstange (7) auf, wobei die Ausnehmung (20) im Inneren des Gehäuses (5) als Führungsnut (21) zur Aufnahme einer Lagerkappe dient, welche mit dem Gelenkbolzen (23) in Verbindung steht und welche den Gelenkbolzen (23) in der Führungsnut (21) führt.

## Beschreibung

Die Erfindung betrifft einen Schwenkspanner für Automatisierungszwecke mit den Merkmalen des Oberbegriffes des Patentanspruches 1. Ein bekannter Schwenkspanner besteht im wesentlichen aus einem Oberteil, wobei das Oberteil ein Gehäuse, mindestens einen Schwenkarm und mindestens ein Verbindungselement zur Kopplung von Schwenkarm und Kolbenstange umfaßt sowie einem Unterteil, wobei das Unterteil im wesentlichen einen Zylinder mit mindestens einer Anschlußöffnung, einer Kolbenstange und Dichtungen umfaßt (siehe DE 10 2005 005 340 A1).

Die aus dem Stand der Technik bekannten Schwenkspanner beinhalten, die in einer ersten Einheit den Schwenkspanner samt Mechanik und umfassen in einer weiteren Einheit einen Zylinder. Über den Zylinder wird eine Kraft erzeugt, welche in die erste Einheit eingeleitet wird und damit der Schwenkspanner von einer vertikal nach oben weisenden Stellung in eine Horizontalstellung bewegt werden kann, um Beispielsweise in einem Produktionsablauf Gegenstände temporär zu fixieren.

Der Erfindung liegt die Aufgabe zugrunde, einen Schwenkspanner mit den Merkmalen des Oberbegriffes des Patentanspruches 1 derart weiter zu bilden, dass eine möglichst einfache, kompakte, robuste, kostengünstige und gleichzeitig leichte Bauform eines Schwenkspanners realisiert werden kann und die Außenflächen pflegeleicht gestaltet sind.

Als Kern der Erfindung wird es angesehen, dass das Oberteil und das Unterteil mindestens bereichsweise einstückig ausgebildet ist. Durch diese integrierte Bauweise läßt sich ein kompakter, leichter und kostengünstiger Schwenkspanner bilden. Beispielsweise lassen sich durch die integrierte Bauweise des den Zylinder aufnehmenden Unterteils und des den Schwenkarm mit Verbindungselementen aufnehmenden Oberteils Fixierungselemente, welche das Ober- und Unterteil verbinden, einsparen. Die Einsparung der Fixierungselemente zur Verbindung des Ober- und Unterteils reduziert sowohl das Gesamtgewicht wie auch die Fertigungskosten des Schwenkspanners. Des weiteren ermöglicht die integrierte Bauweise eine Steigerung der Bedienfreundlichkeit, da es nicht zu einer unsachgemäßen Kombination eines beliebigen Zylinders mit einer Schwenkspannereinheit kommen kann. Weiter lassen sich die Gesamtmaße des Schwenkspanners dadurch verringern oder bei gleichbleibenden Maßen die Leistungsfähigkeit dadurch steigern, dass durch die einstückige Kopplung des Zylinder mit der Schwenkspannereinheit sowohl die Schwenkspannereinheit als auch der Zylinder gezielter aufeinander abgestimmt werden kann.

Es hat sich als besonders vorteilhaft im Zusammenhang mit der Erfindung erwiesen, einen Teil des Gehäuses des Oberteils mit zumindest der Zylinderaußenwandung einstückig auszubilden. Durch diese Maßnahme läßt sich eine noch kompaktere Bauform realisieren.

In einer bevorzugten Ausführungsform ist der Zylinder im Unterteil als Pneumatikzylinder ausgebildet.

In vorteilhafter Weise kann ein Teil des Oberteils als Deckel an dem einstöckig mit dem Unterteil ausgebildeten Gehäuseoberteils lösbar befestigt sein. Diese mit einem lösbaren Deckel versehene Ausführung ermöglicht sowohl eine einfache Montage wie auch ein schnelles und unkompliziertes Demontieren im Falle einer Reparatur. Vorzugsweise ist die lösbare Verbindung des Deckels mit dem einstückig mit dem Unterteil ausgebildeten Oberteil als Schraubverbindung realisiert.

Eine weitere Vereinfachung läßt sich dadurch erreichen, wenn das mit dem Unterteil einstückig ausgebildete Oberteil mit dem deckelartigen Oberteil zumindest bereichsweise spiegelsymmetrisch zueinander ausgebildet ist. Beispielsweise läßt sich durch die Spiegelsymmetrieeigenschaft die Anfertigung einer neuen CAD-Zeichnung vermeiden, da auf die Spiegelung der ersten CAD-Zeichnung zurückgegriffen werden kann.

Vorteilhaft ist es auch, wenn das Gehäuse Ausnehmungen und/oder Vorsprünge zur Lagerung und Führung der Kolbenstange, der gelenkigen Verbindung oder des Schwenkarms aufweist. In der bevorzugten Ausführungsform dient eine Ausnehmung im Inneren des Gehäuses in Form einer parallel zur Längserstreckung des Schwenkspanners angeordneten Führungsnut zur Aufnahme einer Lagerkappe, welche mit dem den Schwenkarm und die Kolbenstange über ein Verbindungselement verbindenden Gelenkbolzen in Verbindung steht und in der Führungsnut führt. Dabei ist der Gelenkbolzen an seinen Enden über Lagerkappen in der Führungsnut geführt. Durch derartige Führungsnuten läßt sich eine zuverlässigere und robustere Ausführungsform eines Schwenkspanners realisieren, da etwaige Verkantungen im Bereich des Gelenkbolzens vermieden werden.

Um eine Verlelzungsgefahr zu reduzieren, welche vom Schwenkspanner gegenüber Bedienpersonen ausgeht und ein Eindringen von Schmutz in den Lagerbereich zu vermeiden ist es zweckmäßig eine bewegbare Abdeckeinrichtung vorzusehen, die die vom Schwenkarm durchsetzte Öffnung zumindest bereichsweise abdeckt. Diese Abdeckeinrichtung wird vorzugsweise in der Gehäuseinnenwandung angeordneten Aufnahmenuten geführt.

Eine weitere vorteilhafte Maßnahme ist es, an dem Schwenkarm gegenüberliegenden Ende des Unterteils den Zylinder mit einem lösbar befestigten Bodenelement abzuschließen. In der bevorzugten Ausführungsform weist das Bodenelement eine im wesentlichen dem Zylinderdurchmesser entsprechende Erhebung auf, welche zumindest bereichsweise mit einer Dichtung versehen ist. Durch ein derartig gestaltetes Bodenelement ist auf eine einfache und kompakte Weise der Zylinderinnenraum des neuerungsgemäßen Schwenkspanners dichtend verschlossen.

Weiter kann es vorteilhaft sein, das Bodenelement mit mindestens einer Anschlußöffnung zum Verbinden des Zylinderinnenraumes mit dem Anschlußelement zu versehen. Über die auch im Bodenelement angeordneten Anschlußöffnungen, lassen sich die Möglichkeiten der Anordnung und Ausrichtung des Schwenkspanners innerhalb einer Gesamtvorrichtung flexibler gestalten und erhöhen. Dieser Effekt lässt sich dadurch weiter begünstigen, dass das Gehäuse, Oberteil, Unterteil und Boden eine Mehrzahl an Anschlüssen aufweist. In einer zusätzlichen Ausführungsform ist mindestens ein Anschluss im Bodenelement oder dem Bodenbereich des Zylinders vorgesehen, welcher über eine Kanalführung eine Verbindung des unten angeordneten Bodenelementes bzw. Bodenbereiches mit der von diesem entfernteren Zylinderkammer gewährleistet. Beispielsweise ist die Kanalführung im wesentlichen als eine Bohrung innerhalb der Zylinderummantelung bzw. des Gehäuses im Bereich des Unterteils ausgebildet.

Als zweckdienlich hat sich ein Schwenkspanner erwiesen, der an seiner Gehäuseaußenfiäche und/oder dem Bodenelement mindestens eine nutförmige Ausnehmung zur Aufnahme von Magnetschaltern oder anderen Abtasteinrichtungen aufweist. Der Magnetschalter kann, wenn er sich zumindest bereichsweise über die Länge des Zylinderraumes erstreckt, die Position des zylinders erfassen und die Informationen an ein Datenverarbeitungssystem weiterleiten.

Im Sinne einer Zusatztunktion kann an der Gehäuseaußenfläche eine Entriegelungsvorrichtung zur Entriegelung des Schwenkarmes aus der Schließstellung angeordnet sein. In der bevorzugten Ausführungsform wirkt die Entriegelungsvorrichtung, welche an der Gehäuseoberseite angeordnet ist, bei der Entriegelung auf die Kolbenstange, Gelenkbolzen und/oder auf die Verbindungselemente zwischen Kolbenstange und Schwenkarm Tot-Punkt lösend ein. Der Tot-Punkt ist als die Position definiert, in welcher die Kolbenstange maximal ausgefahren ist und mit dem Verbindungselement, welches an den Schwenkarm gelagert ist, einen rechten Winkel einnimmt. Die Entriegelungsvorrichtung greift in kniehebelähnlicher Weise auf die Kolbenstange und/oder auf die Verbindungselemente zwischen Kolbenstange und Schwenkarm an. Eine derartige Entriegelungsvorrichtung gewährleistet die Möglichkeit, bei Störung des Zylinder beaufschlagenden Systems trotz seiner verriegelung den Schwenkarm zu lösen. Vorteilhafterweise ist die Entriegelungsvorrichtung manuell bedienbar, so dass eine Bedienperson ohne weitere Apparatur den Schwenkarm lösen kann.

Weiter hat es sich als besonders vorteilhaft erwiesen, wenn der Schwenkarm mindestens einen wellenartigen Vorsprung im Bereich seiner Schwenkachse aufweist und um diesen drehbar in dem Oberteil gelagert ist und zumindest ein wellenartiger Vorsprung in einer Wandung des Oberteils mit einer Angriffsfläche frei zugänglich für Stellmittel außerhalb des Gehäuses angeordnet ist. In der bevorzugten Ausführungsform ist der wellenartige Vorsprung als Momente übertragender Bolzen mit dem Schwenkarm verbunden und die Angriffsfläche als Innensechskant ausgebildet. Aus dem Stand der Technik ist eine Ausführungsform bekannt, welche eine unlösbare Handhabe an dem wellenartigen Vorsprung vorsieht, der Vorteil des erfindungsgemäßen Innensechskantes liegt hierbei in seiner geringen Masse, welche in beiden Fällen (im Stand der Technik wie auch der erfindungsgemäßen Ausführungsform) bei jeder Schwenkbewegung des Schwenkarmes mitbewegt werden muß. Der wellenartige Vorsprung kann integral mit dem Schwenkarm ausgebildet sein, oder aber beispielsweise als Bolzen über eine Preßpassung mit dem Schwenkarm derart verbunden sein, dass über dem Bolzen Momente übertragbar sind.

Vorzugsweise besteht das Gehäuse aus Aluminium. Dies wirkt sich vorteilhaft auf das Gesamtgewicht einer mit einem erfindungsgemäßen Schwenkspanner verbauten Vorrichtung aus.

Die Erfindung ist anhand von Ausführungsbeispielen in den Zeichnungstiguren näher erläutert. Diese zeigen

Figur 1 eine Seitenansicht von Links eines Schwenkspanners in geschlossener Position

Figur 2 eine Seitenansicht von Rechts in Halbschnittdarstellung des Schwenkspanners nach Figur 1.

Figur 3 eine Vorderansicht des Schwenkspanners nach Figur 1.

Figur 4 eine Teilschnittdarstellung eines Schwenkspanners mit Entriegelungsvorrichtung

Figur 5 eine Detaildarstellung der wellenartigen Erstreckung.

In zeichnungsfigur 1 ist ein Schwenkspanner 1 mit einem Oberteil 2 und einem Unterteil 3 in der den Schwenkarm 4 in Schließposition ausgerichteten Stellung dargestellt. Die Offenstellung des Schwenkarmes 4 ist mit einer Strichpunktlinie angedeutet. Das Oberteil 2 umfaßt ein Gehäuse 5, mindestens einen Schwenkarm 4 und mindestens ein Verbindungselement 6 zur Kopplung des Schwenkarmes 4 und der Kolbenstange 7. Das Unterteil 3 ist im wesentlichen mit einem Zylinder 8 mit mindestens einer Anschlußöffnung 9, einer Kolbenstange 7 und Dichtungen 10, 10' versehen. Erfindungsgemäß ist das Oberteil 2 und das Unterteil 3 zumindest bereichsweise einstückig ausgebildet. Vorzugsweise ist ein Teil des Gehäuses 5 des Oberteils 2 mit zumindest der Zylinderaußenwandung 11 einstückig ausgebildet. Dabei kann der im Unterteil 3 angeordnete Zylinder 8 beispielsweise als Pneumatikzylinder ausgebildet sein. Die Anschlußöffnungen 9 dienen zur Verbindung des Zylinders 8 mit beispielsweise einer Drucklufteinrichtung (nicht dargestellt).

Ein Teil des Oberteils 2 kann als Deckel 12 an dem einstückig mit dem Unterteil 3 ausgebildeten Gehäuseoberteil 5 lösbar befestigt sein (siehe Zeichungsfigur 3).

In Zeichnungsfigur 2 ist ein Schwenkspanner 1 mit abgenommenen Deckel 12 dargestellt. Aus dieser geöffneten Darstellung ist die Kolbenstange 7, welche über das Verbindungselement 6 und den Gelenkbolzen 23 mit dem Schwenkarm 4 gekoppelt ist, gut ersichtlich. Die lösbare Befestigung des Deckels 12 mit dem einstückig mit dem Unterteil 3 ausgebildeten Gehäuseoberteils 5 kann vorzugsweise als Verschraubung, welche in die Gewinde 13 eingreift, ausgebildet sein. Weiter kann das mit dem Unterteil 3 einstückig ausgebildete Oberteil 2 mit dem deckelartigen Oberteil 2 zumindest bereichsweise spiegelsymmetrisch zueinander ausgebildet sein. Erfindungsgemäß ist das Gehäuse mit Ausnehmungen und/oder Vorsprünge zur Lagerung und/oder Führung der Kolbenstange 7, der gelenkigen Verbindung 6, des Gelenkbolzens 23 und/oder des Schwenkarms 4 versehen. Zur Verhinderung von Verletzungen des Bedienpersonals ist eine bewegbare Abdeckeinrichtung 14 vorgesehen, die die vom Schwenkarm 4 durchsetzte Öffnung 15 zumindest bereichsweise abdeckt. Vorzugsweise wird die Abdeckeinrichtung 14 in Aufnahmenuten 16 in der Gehäuseinnenwandung geführt.

An dem dem Schwenkarm 4 gegenüberliegenden Ende des Unterteils 3 ist der Zylinder 8 mit einem lösbar befestigten Bodenelement 17 abgeschlossen. Das Bodenelement 17 weist mindestens eine Anschlußöffnung 9 zur Verbindung des Zylinderinnenraumes 18 mit einem Anschlußelement auf. Weiter ist das Bodenelement 17 mit einer im wesentlichen den Zylinderdurchmesser entsprechenden Erhebung 19 versehen, welche zumindest bereichsweise eine Bodenelementdichtung 10' aufweist.

Grundsätzlich kann der Schwenkspanner 1 mit einer Mehrzahl von Anschlußöffnungen 9 sowohl am Gehäusebereich 5 des Unterteils 3 sowie auch den Boden bzw. Bodenelement 17 versehen sein, In einer besonderen Ausführungsform ist mindestens ein Anschlußöffnung 9 im Bodenelement 17 bzw. Bodenbereich des Zylinders 8 vorgesehen, das über eine Kanalführung (nicht dargestellt) mit der oberen vom Bodenelement 17 bzw. Bodenbereich entfernteren Zylinderkammer 18' verbunden ist.

Aus Zeichnungsfigur 3 ist ersichtlich, dass an der Gehäuseaußenseite und dem Bodenelement 17 zwei nutenförmige Ausnehmungen 20, zur Aufnahme von Magnetschaltern (nicht dargestellt) oder anderen Abtasteinrichtungen, angeordnet sind. Ebenfalls aus Zeichnungsfigur 3 geht hervor, dass eine Ausnehmung im Inneren des Gehäuses als Führungsnut 21 zur Aufnahme einer Lagerkappe dient, welche mit dem den Schwenkarm 4 und die Kolbenstange 7 über ein Verbindungselement 6 verbindenden Gelenkbolzen 23 in Verbindung steht. Dieser an mindestens einem Ende mit einer Lagerkappe versehene Gelenkbolzen 23 wird in der Führungsnut 21 geführt.

Die als Zusatzfunktion dienende Entriegelungsfunktion 24 geht aus Zeichnungsfigur 4 hervor. Dabei ist vorgesehen, dass an der Gehäuseaußenfläche eine Entriegelungsvorrichtung 24 zur Entriegelung des Schwenkarmes 4 aus der Schließstellung angeordnet ist. Vorzugsweise ist die Entriegelungsvorrichtung 24 an der Gehäuseoberseite 5 angeordnet und wirkt mit einem Stift 25 direkt auf die Kolbenstange 7, den Schwenkarm 4, den Gelenkbolzen 23 und/oder auf die Verbindungselemente 6 zwischen Kolbenstange 7 und Schwenkarm 4 totpunktlösend ein. Die mittels eines Stiftes 25 realisierte Entriegelungsvorrichtung 24 ist manuell bedienbar.

Aus Zeichnungsfigur 5 geht detailliert hervor, dass der Schwenkarm 4 mindestens einen wellenartigen Vorsprung 26 im Bereich seiner Schwenkachse 27 aufweist und dieser drehbar im Oberteil 2 gelagert ist und zumindest ein wellenartiger Vorsprung 26 in einer Wandung des Oberteils 2 mit einer Angriffsfläche 28 frei zugänglich für Stellmittel (nicht dargestellt) außerhalb des Gehäuses angeordnet ist. Vorzugsweise ist der wellenartige Vorsprung 26 als ein Momente auf den Schwenkarm 4 übertragbarer Bolzen ausgebildet und mit dem Schwenkarm 4 verbunden. Weiter ist es vorteilhaft, die Angriffsfläche 28 des wellenartigen Vorsprungs 26 als Innensechskant 29 auszubilden und den wellenartigen Vorsprung 26 über Lagerhülsen 30 mit dem Oberteil drehbar zu lagern.

## Patentansprüche

1. Schwenkspanner für Automatisierungszwecke mit
- einem Oberteil (2), wobei das Oberteil (2) ein Gehäuse (5), mindestens einen Schwenkarm (4) und mindestens ein verbindungselement (6) zur Kopplung des Schwenkarms (4) mit einer Kolbenstange (7) umfasst,
- einem Unterteil (3), wobei das Unterteil (3) einen Zylinder (8) mit mindestens einer Anschlußöffnung (9) und die Kolbenstange (7) umfasst,
wobei ein Teil des Gehäuses (5) des Oberteils (2) mit zumindest einer Zylinderaußenwandung (11) des Zylinders (8) einstückig ausgebildet ist,
wobei ein Teil des Oberteils (2) als Deckel (12) an dem einstückig mit dem Unterteil (3) ausgebildeten Gehäuseoberteil (5) lösbar befestigt ist,
wobei ein Gelenkbolzen (23) den Schwenkarm (4) und die Kolbenstange (7) über ein Kopplungsstück (6) verbindet,
**dadurch gekennzeichnet,**
**dass** das Gehäuse (5) Ausnehmungen (20) zur Führung der Kolbenstange (7) aufweist, wobei die Ausnehmung (20) im Inneren des Gehäuses (5) als Führungsnut (21) zur Aufnahme einer Lagerkappe dient, welche mit dem Gelenkbolzen (23) in Verbindung steht und welche den Gelenkbolzen (23) in der Führungsnut (21) führt.

2. Schwenkspanner nach einem der vorhergehenden Ansprüche,
**dadurch gekennzeichnet,**
**dass** eine bewegbare Abdeckeinrichtung (14) vorgesehen ist, die die vom Schwenkarm (4) durchsetzte Öffnung (15) zumindest bereichsweise abdeckt.

3. Schwenkspanner nach Anspruch 2,
**dadurch gekennzeichnet,**
**dass** die Abdeckeinrichtung (14) in Aufnahmenuten (16) in der Gehäuseinnenwandung geführt ist.

4. Schwenkspanner nach einem der vorhergehenden Ansprüche,
**dadurch gekennzeichnet,**
**dass** an dem Schwenkarm (4) gegenüberliegenden Ende des Unterteils (3) der Zylinder (8) mit einem lösbar befestigten Bodenelement (17) abgeschlossen ist.

5. Schwenkspanner nach einem der vorhergehenden Ansprüche,
**dadurch gekennzeichnet,**
**dass** an der Gehäuseaußenseite und/oder dem Bodenelement (17) mindestens eine nutförmige Ausnehmung (20) zur Aufnahme von Magnetschaltern oder anderen Abtasteinrichtungen angeordnet ist.

6. Schwenkspanner nach einem der vorhergehenden Ansprüche,
**dadurch gekennzeichnet,**
**dass** der Schwenkarm (4) mindestens einen wellenartigen Vorsprung (26) im Bereich seiner Schwenkachse (27) aufweist und um diesen drehbar in dem Oberteil (2) gelagert ist und zumindest ein wellenartiger Vorsprung (26) in einer Wandung des Oberteiles (2) mit einer Angriffsfläche (28) frei zugänglich für Steilmittel außerhalb des Gehäuses angeordnet ist.

7. Schwenkspanner nach Anspruch 6,
**dadurch gekennzeichnet,**
**dass** der wellenartige Vorsprung (26) als Momente übertragbarer Bolzen mit dem Schwenkarm (4) verbunden ist.
